# EUROPÄISCHE PATENTSCHRIFT

(11) **EP 0 556 386 B1**
(45) Veröffentlichungstag und Bekanntmachung des Hinweises auf die Patenterteilung: **10.05.1995**
(21) Anmeldenummer: 92922746.0
(22) Anmeldetag: 29.10.1992
(51) Int. Cl.: D01H 13/32, B65H 63/08, D01H 13/24

(54) **VERFAHREN UND VORRICHTUNG ZUM ERMITTELN DES DURCHMESSERS EINER SPULE AN EINER SPINNSTELLE EINER SPINNMASCHINE**
METHOD AND DEVICE FOR DETERMINING THE DIAMETER OF A BOBBIN AT A SPINNING POINT ON A SPINNING MACHINE
PROCEDE ET DISPOSITIF POUR LA DETERMINATION DU DIAMETRE D'UNE BOBINE A L'EMPLACEMENT DE FILAGE D'UN METIER A FILER

(30) Priorität: 05.11.1991 DE 4136360; 21.10.1992 DE 4235450
(43) Veröffentlichungstag der Anmeldung: 25.08.1993
(73) Patentinhaber: Rieter Ingolstadt Spinnereimaschinenbau AG, 85055 Ingolstadt (DE)
(72) Erfinder: HOEBER, Gerhard, D-8070 Ingolstadt (DE)
(86) Internationale Anmeldenummer: EP9202466
(87) Internationale Veröffentlichungsnummer: WO9309280

(56) Entgegenhaltungen:
- DE-A- 3 732 966
- DE-A- 3 810 365
- FR-A- 2 199 869
- US-A- 3 988 879

## Beschreibung

Die vorliegende Erfindung betrifft ein Verfahren zum Ermitteln des Durchmessers einer Spule an einer Spinnstelle einer Spinnmaschine, bei welcher der Spinnstelle ein Faserband bekannter Stärke mit einer bestimmten Geschwindigkeit zugeführt, dort zu einem Faden versponnen und sodann von dort mit einer zur Bandzuführgeschwindigkeit in einem definierten Verhältnis stehenden Abzugsgeschwindigkeit abgezogen und mit einer hierauf abgestimmten Aufwindegeschwindigkeit auf der Spule aufgewickelt wird, sowie eine Vorrichtung zur Durchführung dieses Verfahrens.

Um den Durchmesser der Spule zu ermitteln, ist es bekannt, einen variablen Anschlag gegenüber der Spulenoberfläche zu realisieren. Der variable Anschlag ist eine mechanische Maßnahme, um den sich verändernden Spulendurchmesser zu gewünschten Zeitpunkten zu ermitteln. In diesem Zusammenhang sind der Einsatz von kontinuierlich oder diskontinuierlich die Spulenoberfläche berührenden, mechanischen Sensoren üblich.

Wie die Praxis zeigt, ist Voraussetzung für ein exaktes Funktionieren, daß stets hart bewickelte Garnspulen produziert werden, was eine Einschränkung darstellt. Bei weich bewickelten Spulen hat die genannte Lösung den Nachteil, daß durch Eindrücken des variablen Anschlages auf der Spulenoberfläche das zu bildende Signal für den Spulendurchmesser verfälscht ist. Dieser Sachverhalt führt zu Ungenauigkeiten, die die Erfolgswahrscheinlichkeit für das Erfassen eines Fadenendes nach Fadenbruch im ersten Versuch reduziert oder anderenfalls den Spulenwechsel ungenau einleitet. Die mechanische Abtastung des Spulendurchmessers mittels Taster (DE-OS 38 27 345) beseitigt nicht die im Stand der Technik aufgezeigten Nachteile.

Mit dem Einsatz berührungsloser Sensoren ist ein zweiter Weg zum Erfassen des Durchmessers der Garnspule erkennbar. Ein optischer Sensor ermittelt kontinuierlich den sich ändernden Durchmesser der Spule, ohne die Oberfläche mechanisch berühren zu müssen. Eine optische Abtastung (DE-OS 36 17 151, Fig. 3) hat aber den Nachteil, daß an der Textilmaschine die Optik durch Staub, Fasern und andere Partikel verschmutzen kann, was zur Folge hat, daß das gewonnene Signal verfälscht ist.

Ein dritte Möglichkeit (US-A-3 877 209) nach dem Stand der Technik besteht in der Erfassung der Drehzahl der Abzugswalze oder Spulwalze, auf deren Grundlage die Garnlänge und somit der Durchmesser des Garnkörpers ermittelt wird.

Diese Lösung hat insbesondere für das Positonieren einer Fadenaufnahmevorrichtung gegenüber einer Spulenoberfläche keine Anwendung gefunden, da praxisbedingte Einflußfaktoren unberücksichtigt bleiben, die die konstante Spaltbildung zwischen Oberfläche des Garnkörpers und der Fadenaufnahmevorrichtung verfälschen. Diese Einflußfaktoren führen aber auch zu Ungenauigkeiten bei der Ermittlung des Zeitpunktes zur Einleitung des Spulenwechsels.

Solche Einflußfaktoren sind
- unterschiedlich harte, evtl. eingelaufene Druckroller, was zu unterschiedlichem Schlupf an den Abzugswalzen führt;
- ungleichmäßig abgenützte Mitnahmegummis auf den Friktionswalzen, was eine unterschiedliche Aufwindespannung zur Folge hat.

In folge der Vielfalt spinnbarer Materialien sowie unterschiedlicher Fertigungsparameter (Garnstärke, Aufwindespannung) sind unterschiedliche Garnstärken und Bewicklungshärten üblich, die eine sensorlose Ermittlung des Spulendurchmessers als Führungsgröße für die Steuerung ungenauer erscheinen lassen als beim Einsatz durchmessererfassender Sensoren.

Aufgabe der vorliegenden Erfindung ist es, ein Verfahren und eine Vorrichtung zu schaffen, die diese Nachteile vermeiden und es ermöglichen, in einfacher Weise ohne direktes Abtasten der Spule deren jeweiligen Durchmesser zu ermitteln.

Diese Aufgabe wird erfindungsgemäß dadurch gelöst, daß unter vorgegebenen Bedingungen (Garnstärke, Aufwindespannung) empirisch die einem bestimmten Spulendurchmesser entsprechende Garnstärke ermittelt wird, daß unter Berücksichtigung möglicher Produktionsunterbrechungen an dieser Spinnstelle die erzeugte Garnlänge gemessen wird, daß aus dem Produkt der Bandstärke mit dem Quotienten aus Bandzuführgeschwindigkeit und Fadenabzugsgeschwindigkeit die Garnstärke ermittelt wird, daß aus dem Quotienten aus der Aufwindegeschwindigkeit und der Abzugsgeschwindigkeit eine Kenngröße für die Wicklungshärte der Spule ermittelt wird, daß die ermittelte Garnstärke und die der ermittelten Wicklungshärte entsprechenden Aufwindespannung mit der Garnstärke und der Aufwindespannung, die der empirischen Garnlängenermittlung für den bestimmten Spulendurchmesser zugrundegelegen haben, verglichen und eine sich gegebenenfalls ergebende Abweichung als Korrekturfaktor für die Garnlänge bei der Ermittlung des tatsächlichen Spulendurchmessers zugrundegelegt wird. Die empirische Ermittlung der Garnlänge dient der Schaffung eines Referenzwertes. Dabei kann die Garnlänge während der Herstellung einer Spule durch direktes Abtasten des der Spule zugeführten Garnes gemessen werden; selbstverständlich kann auch nach der Herstellung einer Spule, d. h. nachdem diese ihre Sollgröße erreicht hat, das Garn von dieser Spule abgewickelt und in geeigneter und hierfür üblicher Weise gemessen werden.

Jetzt gilt es, während der Produktion eine gleiche Garnlänge zu produzieren, da diese - wenn nicht irgendwelche, zu Verfälschungen führende Einflüsse zu berücksichtigen sind - eine gleiche Spulengröße erzeugt. Dabei ist darauf zu achten, daß evtl. Produktionsunterbrechungen, wie z. B. Fadenbruchbeheben, bei der Ermittlung der Garnlänge Berücksichtigung finden. Aus diesem Grunde wird die erzeugte Garnlänge gemessen, was beispielsweise durch Messen der Umdrehungen einer Abzugswalze - unter Berücksichtigung ihres Durchmessers - geschieht, und - unter Berücksichtigung derartiger Produktionsunterbrechungen - hieraus die tatsächlich erzeugte Garnlänge errechnet. Da der Spulendurchmesser von der Garnstärke abhängt, wird diese aus dem Durchmesser des versponnenen Faserbandes sowie dem Verzug, d. h. dem Quotienten aus Bandzuführgeschwindigkeit und Fadenabzugsgeschwindigkeit, ermittelt. Der Spulendurchmesser hängt ferner davon ab, wie fest die Spule gewickelt wird, d. h. von der Aufwindespannung, weshalb auch diese - aus dem Quotienten aus Aufwindegeschwindigkeit und Abzugsgeschwindigkeit - ermittelt wird. Nun werden die als Referenzwert vorgegebene Garnstärke und die als Referenzwert vorgegebene Aufwindespannung mit den nachfolgend tatsächlich vorliegenden, gemessenen entsprechenden Werten verglichen.

Aus den Abweichungen, die sich hierbei ergeben, wird sodann ein Korrekturwert gebildet, der bei der Ermittlung des tatsächlichen Spulendurchmessers berücksichtigt wird und zu einer Vergrößerung oder Verkleinerung der Garnlänge - im Vergleich zur Referenz-Garnlänge - führt, die dem bestimmten Spulendurchmesser entspricht. Es versteht sich, daß der die entsprechende Korrektur durchführende Rechner zuvor - bei der Eingabe der Referenzwerte - entsprechend programmiert wurde, daß die Korrekturen zu den richtigen Endwerten führen. Die Korrekturwerte sind einmal empirisch zu ermitteln und können dann für alle Maschinen in gleicher Weise eingegeben werden.

Um Ungenauigkeiten, insbesondere bei der Herstellung konischer Spulen, auszuschließen, wird in weiterer zweckmäßiger Weise vorgesehen, daß bei konischen Spulen ein auf eine bestimmte Mantellinie bezogener Spulendurchmesser als Referenz zugrundegelegt wird.

Es kann sein, daß nach längerer Laufzeit die Druckwalze des Abzugswalzenpaares einläuft. Dasselbe trifft in noch größerem Maße für die Spulwalze zum Antrieb der Spule zu.

Aus diesem Grunde kann in weiterer vorteilhafter Ausgestaltung des erfindungsgemäßen Verfahrens vorgesehen werden, daß in vorgegebenen Zeitabständen die tatsächliche Garnlänge für einen bestimmten Spulendurchmesser überprüft und bei Abweichung der tatsächlichen Garnlänge von der unter Berücksichtigung des Korrekturfaktors zu erwartenden theoretischen Garnlänge der Korrekturfaktor berichtigt wird. Auf diese Weise wird von Zeit zu Zeit der inzwischen aufgetretene Verschleiß berücksichtigt, so daß die Spulengröße trotz Verschleißes der sich auf den Spulendurchmesser auswirkenden Antriebselemente innerhalb relativ kleiner Toleranzen konstant gehalten werden kann.

Die Messungen der Garnlänge können prinzipiell bei beliebigen Spulendurchmessern durchgeführt werden, was insbesondere auch bei der Ermittlung der Referenzwerte zweckmäßig ist. Bei der Überprüfung des Spulendurchmessers später ist es in der Regel jedoch ausreichend, wenn als bestimmter Spulendurchmesser der gewünschte Durchmesser der vollen Spule gewählt wird.

Da die Garndrehung bewirkt, daß das Garn härter oder weicher wird, wird, wenn dem Faden die Drehung mechanisch erteilt wird - was z.B. bei Rotor- oder Fritionsspinnmaschinen der Fall ist - in weiterer vorteilhafter Ausgestaltung des erfindungsgemäßen Verfahrens vorgesehen, daß die Garndrehung berücksichtigt wird, wozu aus dem Quotienten aus der Drehzahl des Spinnelementes und der Abzugsgeschwindigkeit die Drehung des Garnes pro Längeneinheit ermittelt und die Abweichung von einem vorgegebenen Referenzwert als Korrekturfaktor bei der Ermittlung des tatsächlichen Spulendurchmessers berücksichtigt wird. Der vorgegebene Referenzwert ist dabei bereits bei der Programmierung des Rechners gefüttert worden, so daß nun ein Vergleich mit diesem bekannten Referenzwert möglich ist. Die Messung der Garndrehung kann dabei zusätzlich zur Ermittlung der Garnstärke vorgenommen werden, da - wie gesagt - die tatsächliche Garnstärke nicht unerheblich von der im Garn enthaltenen Drehung abhängt.

Bei Spinnrotoren ist die Drehzahl des Spinnelementes genau so groß wie die Anzahl der pro Zeiteinheit im Faden erzeugten Drehungen. Bei Friktionsspinnelementen jedoch, deren Durchmesser ein Vielfaches des Durchmessrs eines Fadens beträgt und dessen Drehung durch Abrollen des Fadens auf der Umfangsfläche zumindest eines Friktionsspinnelementes erfolt, wird dagegen - bezogen auf die Drehzahl des Fritionsspinnelementes - im Faden eine viel höhere Drehzahl erzeugt, was für die Ermittlung der Garndrehung pro Längeneinheit zu berücksichtigen ist. Erfindungsgemäß ist deshalb bei Vorrichtungen, bei denen die Drehungsübertragung von der Umfangsfläche des rotierenden Spinnelementes auf einen hierauf abrollenden, in der Bildung befindlichen Faden erfolgt, vorgesehen, daß für die Ermittlung der Drehung des Fadens pro Längeneinheit das Drehungsübertragungsverhältnis zwischen Spinnelement und Faden berücksichtigt wird.

Bei Spinnverfahren, bei denen die Garndrehung pneumatisch bewirkt wird, ist die Garndrehung und damit die Härte des Garnes von der Stärke des Überdruckes abhängig, die auf den Faden zur Einwirkung gebracht wird. Dies trifft ebenso für ein pneumatisches Offenend-Spinnverfahren, bei dem die Einzelfasern in ein rotierendes Garnende eingebunden werden, wie für ein pneumatisches Falschdrahtspinnverfahren zu, bei dem ein Faserband zu einem Faserbändchen verzogen, falschgedreht und durch abgespreizte und wieder eingebundene Faserenden in der falschgedrehten Position fixiert wird.

Für pneumatische Spinnverfahren wird deshalb in weiterer vorteilhaftenr Ausgestaltung des Erfindungsgegenstandes vorgesehen, daß der die Garndrehung bewirkende, im Spinnelement wirkende Überdruck gemessen und die Abweichung von einem vorgegebenen Referenzwert als Korrekturfaktor bei der Ermittlung des tatsächlichen Spulendurchmessers berücksichtigt wird.

Der Überdruck wirkt sich aber nicht direkt proportional auf die Garndrehung und damit auf die Härte und Dicke des Garnes aus. Die Größe der Zuführbohrung für die dem Spinnelement zugeführte Druckluft, die Lage dieser Zuführbohrungen hinsichtlich der zentralen Passage im Spinnelement und ihre Neigung im Hinblick auf die Längsachse des Spinnelementes bewirken, daß sich der Überdruck im Spinnelement mehr oder weniger stark auswirkt, so daß entsprechend der Überdurck mehr oder weniger stark die Garnstärke beeinflußt. Dieser unterschiedlichen Einflußintensität des Überdruckes durch unterschiedliche geometrische Abwandlungen des Spinnelementes wird erfindungsgemäß dadurch Rechnung getragen, daß bei Austausch des Spinnelementes gegen ein solches mit anderer Geometrie die geometrischen Abweichungen von einer vorgegebenen Geometrie des Spinnelementes als Korrekturfaktor bei der Ermittlung des tatsächlichen Spulendurchmesser berücksichtigt wird. Die Größe des Korrekturfaktors wird dabei zuvor empirisch ermittelt und kann dann im Bedarfsfall ohne weitere Versuche direkt eingegeben werden, indem an der Eingabestelle für den Korrekturfaktor entsprechende Markierungen vorgesehen sind oder der entsprechende Wert einer Tabelle entnommen und als Zahlenwert eingegeben wird.

Ein weiterer Faktor, der sich im Spulendurchmesser auswirken kann, sind die Eigenschaften des zur Verspinnung gelangenden Fasermaterials. So sind natürliche Fasern in der Regel viel elastischer und fülliger als Kunstfasern. Auch hier wird bei der Fütterung des Rechners ein Referenzwert gebildet. Weiterhin wird später bei der Produktion erfindungsgemäß vorgesehen, daß sich im Spulendurchmesser auswirkende Fasermaterialeigenschaften als Korrekturfaktor für die Ermittlung des tatsächlichen Spulendurchmessers berücksichtigt werden.

Die Ermittlung des augenblicklichen Spulendurchmessers ist für die verschiedensten Zwecke wichtig. Vorteilhafterweise wird beispielsweise in Abhängigkeit vom Erreichen eines vorgegebenen, unter Berücksichtigung der Korrekturfaktoren ermittelten Spulendurchmessers ein Signal zum Einleiten eines Spulenwechsels ausgelöst.

Andererseits ist die Ermittlung des Spulendurchmessers auch im Zusammenhang mit der Behebung eines Fadenbruches sehr wichtig. Erfindungsgemäß wird im Zusammenhang mit der Behebung eines Fadenbruches der ermittelte Spulendurchmesser dem Antrieb einer Fadenaufnahmevorrichtung als Signalkenngröße zur Ermittlung eines Stellwertes zugeführt, und die Fadenaufnahmevorrichtung wird in einen definierten Abstand zur Mantelfläche der im Aufbau befindlichen Spule gebracht.

Auch bei der Fadenaufnahmevorrichtung und ihrem Antrieb kann es zu Verschleißerscheinungen kommen, die sich an den einzelnen Spinnstellen als Einstellungenauigkeiten und somit auch zu einer Beeinträchtigung der Fadenaufnahmesicherheit auswirken. Erfindungsgemäß wird deshalb zweckmäßigerweise vorgesehen, daß ein derartiges, an den einzelnen Spinnstellen auftretendes, sich im Abstand der Fadenaufnahmevorrichtung zur Mantelfläche der Spule auswirkendes Spiel als Korrekturfaktor berücksichtigt wird.

Ein solches Spiel kann sich infolge Verschleiß mit der Zeit ändern und damit auch zu einer Änderung der Zustellgenauigkeit der Fadenaufnahmevorrichtung zur Spule führen. Zur Kompensierung derartiger Spieländerungen wird in weiterer vorteilhafter Weiterentwicklung des erfindungsgemäßen Verfahrens vorgesehen, daß das an den einzelnen Spinnstellen auftretende, sich im Abstand der Fadenaufnahmevorrichtung zur Mantelfläche auswirkende Spiel in vorgegebenen Zeitabständen überprüft und bei Veränderung dieses Spiels der entsprechende Korrekturfaktor berichtigt werden.

Zur Durchführung des erfindungsgemäßen Verfahrens ist zum Ermitteln des gegenwärtigen Spulendurchmessers der Bandzuführvorrichtung, der Abzugsvorrichtung und der Aufwindevorrichtung erfindungsgemäß je eine deren Drehgeschwindigkeit ermittelnde Drehzahlaufnahmevorrichtung zugeordnet, die mit einer gemeinsamen Steuervorrichtung steuermäßig verbunden sind, in die die einem bestimmten Spulendurchmesser entsprechende Garnlänge eingebbar ist, welche in Form von Korrekturfaktoren, die aufgrund der ermittelten Drehzahlen von Bandzuführvorrichtung, Abzugsvorrichtung und Aufwindevorrichtung errechnet werden, korrigierbar ist.

Um die Garndrehung bei der Ermittlung des jeweiligen Spulendurchmessers berücksichtigen zu können, ist in weiterer vorteilhafter Ausgestaltung der erfindungsgemäßen Vorrichtung zweckmäßigerweise dann, wenn das Spinnelement für die Garnherstellung rotiert, dem Spinnelement oder seinem Antrieb ein dessen Drehzahl messendes Meßelement zugeordnet oder zustellbar, das mit der Steuervorrichtung zur Erzeugung eines Korrekturfaktors steuermäßig verbunden ist.

Es ist für die vorliegende Erfindung nicht Voraussetzung, daß das Spinnelement rotiert. Die Erfindung kann auch dann zur Anwendung kommen, wenn das Spinnelement nichtrotierender Natur ist und in ihr für die Garnherstellung ein Luftwirbel rotiert, der durch eine Druckluftzufuhr mit tangentialer Komponente am Rotieren gehalten wird. Dabei kann es sich um ein Offenend-Spinnelement oder nur ein Spinnelement handeln, bei dem einem Faserbändchen zur Bildung eines Fadens ein Falschdrall erteilt wird. Erfindungsgemäß ist in einem solchen Fall vorgesehen, daß das Steuerelement zumindestens eine seitlich in eine Fadenbildungszone, aus welcher der sich bildende Faden axial abgezogen wird, einmündende Druckluftzuführöffnung aufweist und einer in dieser mindestens einen Druckluftzuführöffnung endenden Druckluftleitung oder einer die Druckluft erzeugenden Druckluftquelle ein die Höhe des Überdruckes feststellender Signalgeber zugeordnet ist, der mit der Steuervorrichtung zur Erzeugung eines Korrekturfaktors steuermäßig verbunden ist.

Vorzugsweise steht die Steuervorrichtung steuermäßig mit einer Spulenwechselvorrichtung in Verbindung, so daß bei Erreichen einer vorgegebenen Spulengröße ein Austausch einer vollen Spule gegen eine Leerhülse eingeleitet werden kann.

Weiterhin ist es von Vorteil, wenn die Steuervorrichtung steuermäßig mit einem Antrieb für eine Fadenaufnahmevorrichtung verbunden ist, durch welchen diese in einen definierten Abstand zur jeweiligen Mantelfläche der im Aufbau befindlichen Spule bringbar ist. Da in die Steuervorrichtung die verschiedensten Korrekturwerte eingegeben werden können - zusätzlich zu den Referenzwerten - kann auf diese Weise die Fadenaufnahmevorrichtung stets in eine optimale Position gegenüber der im Aufbau befindlichen Spule gebracht werden zur Aufnahme des für das Wiederanspinnen benötigten Fadenendes.

Da sich nicht alle Korrekturfaktoren automatisch messen lassen, sondern zum Teil empirisch ermittelt werden müssen, wie z. B. sich ändernde Toleranzen, ist erfindungsgemäß zweckmäßigerweise vorgesehen, daß der Steuervorrichtung eine Eingabevorrichtung für die manuelle Eingabe von Korrekturfaktoren zugeordnet ist. Dabei ist vorteilhafterweise die Eingabevorrichtung unterteilt in mehrere Teil-Eingabevorrichtungen, von denen eine der Eingabe von sich auf den Spulendurchmesser auswirkenden Fasermaterialeigenschaften und eine andere der Eingabe eines sich auf die Zustellung der Fadenaufnahmevorrichtung zur Spule auswirkenden Spiels an der jeweiligen Spinnstelle dient.

Um nicht jeder Spinnstelle eigene Eingabevorrichtungen zuordnen zu müssen, ist in weiterer vorteilhafter Ausgestaltung des Erfindungsgegenstandes vorgesehen, daß die Steuervorrichtung pro Spinnstelle jeweils einen separaten Speicher aufweist, denen die Eingabevorrichtung jeweils wahlweise zugeordnet werden kann.

Als "Korrekturfaktor" im Sinne der vorliegenden Erfindung wird jeder Wert verstanden, der die als Grundeinstellung in die Steuervorrichtung eingegebenen Werte verändert. Dabei spielt es keine Rolle, ob hierbei die theoretische Garnlänge, ein irgendwo vorhandenes Spiel, Verschleiß in den Transport- und Übertragungselementen u. dgl. Berücksichtigung findet.

Der Spulendurchmesser ist als Signalkenngröße für die Steuerung sowohl des zeitpunktgerechten Spulenwechsels als auch zur Steuerung einer Fadenaufnahmevorrichtung erforderlich. Nachfolgend wird der technische Sachverhalt bis zur Ermittlung des Spulendurchmessers, d. h. bis zur Gewinnung einer entsprechenden Signalkenngröße, beschrieben, welche letztlich als Eingangsgröße für die Steuerung oben genannter Prozesse verwendet wird.

Wie oben schon angegeben, ermöglichen das erfindungsgemäße Verfahren sowie die Vorrichtung gemäß der vorliegenden Erfindung in einfacher und sicherer Weise berührungslos und in Anpassung an die verschiedensten Variablen einschließlich unterschiedlichem Verschleiß eine exakte Ermittlung des gegenwärtigen Spulendurchmessers, was für verschiedene Aufgaben während des Spinnprozesses von wesentlicher Bedeutung ist. So kann der Spulenwechsel zeitlich exakt durchgeführt werden. Außerdem läßt sich auch bei konischen Spueln die für ein Anspinnen benötigte Fadenlänge bei Kenntnis der Spulengröße exakter bemessen als ohne die Kenntnis. Darüber hinaus ist es für die genaue Fadenaufnahme von der Spule von wesentlicher Bedeutung, daß die Spulengröße bekannt ist, damit die Fadenaufnahmedüse präzise gegenüber der Spule für die Aufnahme eingestellt wird, um ohne die Gefahr einer Spulenbeschädigung die Fadenaufnahmedüse in größmögliche Nähe zur Spulenoberfläche bringen zu können.

Die erfinderische Lösung läßt sich sowohl bei Offenend-Spinnvorrichtungen mit mechanischer als auch bei Faserbänder verarbeitenden Spinnvorrichtungen mit pneumatischer Drallerteilung zur Anwendung bringen. Es ist nicht einmal erforderlich, daß es sich bei der Spinnvorrichtung um eine solche handelt, die nach dem Offenend-Spinnprinzip arbeitet, wie z.B. Rotorspinnen, Friktionsspinnen oder auch elektrostatisches Spinnen, sondern die Erfindung läßt sich auch beim Falschdrahtspinnen mit pneumatischer Drallerteilung zum Einsatz bringen.

Der Erfindungsgegenstand läßt sich in wirtschaftlicher Weise realisieren, da in der Regel alle angetriebenen Elemente einem zentralen Antrieb besitzen, denen die Drehzalmesser zugeordnet werden können. Dadurch läßt sich der Erfindungsgegenstand auch kostengünstig im bereits bestehende Maschinen mit einer Vielzahl gleichartiger Arbeitsstellen nachträglich einbauen.

Ausführungsbeispiele der Erfindung sind in der Zeichnung dargestellt. Es zeigen:
- Figur 1:: Ablauf der Signalerfassung und -verarbeitung gemäß der Erfindung zur Ermittlung des Spulendurchmessers beim Rotorspinnen bzw. beim Spinnen mit pneumatischer Drallerteilung;
- Figur 2:: einen schematischen Querschnitt durch eine erfindungsgemäß und ausgebildete Spinnstelle einer Rotorspinnmaschine;
- Figur 3:: einen schematischen Querschnitt mit teilweiser Draufsicht durch eine erfindungsgemäß ausgebildete Spinnstelle einer Falschdraht-Spinnmaschine.

Da besonders die Rotorspinnmaschine in die Praxis Eingang gefunden hat, soll ein erstes Ausführungsbeispiel des Erfindungsgegenstandes mit Hilfe einer als Rotorspinnmaschine ausgebildeten Offenend-Spinnmaschine erläutert werden.

Figur 2 zeigt einen Querschnitt durch eine Arbeits- oder Spinnstelle einer solchen Rotorspinnmaschine mit lediglich den für das Verständnis der Erfindung unbedingt erforderlichen wesentlichen Elementen; auf die Darstellung der anderen, für das Spinnen oder Anspinnen benötigten Elemente wurde dagegen der Übersichtlichkeit der Zeichnung wegen verzichtet.

Die Spinnvorrichtung 1 der Rotorspinnmaschine weist eine Speisevorrichtung 2, eine Auflösevorrichtung 3 und ein als Spinnrotor 4 ausgebildetes Spinnelement auf. Der Spinnvorrichtung 1 nachgeschaltet sind eine Abzugsvorrichtung 5 und eine Spulvorrichtung 6.

Die Speisevorrichtung 2 weist eine angetriebene Speisewalze 20 und eine mit ihr zusammenarbeitende Speisemulde 21 auf. Ihr wird ein in einer Kanne 22 abgelegtes Faserband B zugeführt. Der Speisewalze 20, die sich üblicherweie über eine Vielzahl von Spinnstellen erstreckt, ist an geeigneter Stelle, z.B. im Antriebsendgestell der Maschine, ein Sensor 23 zugeordnet, der die Drehzahlen der Speisewalze 20 erfaßt.

Die Auflösevorrichtung 3 besitzt eine Auflösewalze 30, die in einem Gehäuse 31 angeordnet ist, von welchem sich ein Faserspeisekanal 40 in den Spinnrotor 4 erstreckt, um die Fasern F, die aus dem voreilenden Ende des der rotierenden Auflösewalze 30 durch die Speisevorrichtung 2 zugeführten Faserbandes B herausgekämmt werden, dem Spinnrotor 4 zuzuführen, wo sie in das Ende eines Fadens G eingebunden werden.

Der Faden G verläßt den in einem nicht gezeigten Gehäuse angeordnetem Spinnrotor 4 durch ein Fadenabzugsrohr 41, wozu er durch die Abzugsvorrichtung 5 fortlaufend aus dem Spinnrotor 4 abgezogen wird. Die Abzugsvorrichtung 5 besteht in üblicher Weise aus einer angetriebenen, sich über eine Vielzahl von Spinnstellen erstreckenden Abzugswalze 50 und je einem Druckroller 51 pro Spinnstelle.

Der Faden G wird durch die Abzugsvorrichtung 5 der Spulvorrichtung 6 zugeführt, die eine sich über eine Vielzahl von Spinnstellen erstreckende Spulwalze 60 aufweist, auf welcher pro Spinnstelle die sich bildende Spule 61 ruht, die zwischen zwei Schwenkarmen 62 drehbar gehalten wird. Zum changierenden Verlegen des Fadens G besitzt die Spulvorrichtung 6 einen Changierfadenführer 63.

Wie der Speisevorrichtung 2, so ist auch dem Spinnrotor 4, der Abzugsvorrichtung 5 und der Spulvorrichtung 6 je ein Sensor 42, 52 bzw. 64 zugeordnet. Der Sensor 42 tastet den Spinnrotor 4 selber oder dessen Schaft 43 oder dessen Antrieb (z.B. Stützscheiben - nicht gezeigt - die im festgelegten Drehzahlverhältnis zum Spinnrotor 4 umlaufen) ab. Die Sensoren 52 bzw. 64 tasten die sich über eine Vielzahl von Spinnstellen erstreckende Abzugswalze 50 bzw. Spulwalze 60 ab und sind an geeigneter Stelle, z.B. ebenso wie der Sensor 23, im Antriebsendgestell der Maschine angeordnet.

Die Sensoren 23, 42, 52 und 64 sind über Leitungen 24, 44, 52 und 65 mit einer Steuervorrichtung 7 verbunden, die verschiedene Vorgänge, wie z.B. das Auswechseln einer vollen Spule 61 gegen eine Leerhülse oder einen Anspinnvorgnag nach einem Maschinenstillstand oder einem Fadenbruch steuern.

Mit der Steuervorrichtung 7 steht über eine Leitung 74 eine Eingabevorrichtung 70 mit mehereren Einstellvorrichtungen 71, 72 und 73 in Verbindung, deren Bedeutung nachstehend noch detailliert beschrieben werden wird.

An der beschriebenen OE-Spinnmaschine werden somit vier unterschiedliche Drehzahlen über konventionelle Sensoren 22, 42, 52 und 64 erfaßt. Das sind:
- die Drehzahl der Speisewalze 20 (Sensor 23);
- die Rotordrehzahl (Sensor 42);
- die Drehzahl der Abzugswalze 50 (Sensor 52);
- die Drehzahl der Spulwalze 60 (Sensor 64).

Weiterhin wird über einen Sensor 25 zur Dickenmessung die Bandstärke des einlaufenden Faserbandes B ermittelt. Der Sensor 25 steht über eine Leitung 26 mit der Steuervorrichtung 7 in Verbindung.

Über eine Tastatur oder mittels drehbarer Stellknöpfe (Eingabevorrichtungen 71 bis 74) der Eingabevorrichtung 70 werden manuell verschiedene Konstanten eingegeben, die die Spulengröße beeinflussen. Hierzu gehören z.B. Materialkonstanten, die die Garnstärke beeinflussen. Diese Materialkonstanten resultieren aus der Unterschiedlichkeit des zu verarbeitenden Materials, z. B. Elastizität und Stärke der Baumwoll- oder Kunststoffasern. In Verbindung mit der Signalerfassung werden die über die Sensoren 23, 25, 42, 52 und 64 eingehenden Signale erfaßt und der Weiterverarbeitung zugeführt.

Es gibt drei grundsätzliche Verarbeitungsebenen, die in ihrer Verknüpfung zur Ermittlung der Garnlänge führen.

In einer ersten Ebene erfaßt die Signalerfassung SE2 die Nummer des zugeführten Faserbandes B (Sensor 25), die Drehzahl der Speisewalze 20 (Sensor 23) und die Drehzahl der Abzugswalze 50 (Sensor 52).

Die Garnstärke ist ermittelbar als Produkt P aus Nummer des Faserbandes B und dem Quotienten von Speisewalzengeschwindigkeit zu Geschwindigkeit der Abzugswalze 50. Die Garnstärke beeinflussende Eigenschaften unterschiedlicher Materialien (wie Faserstärke u. a.) sind bekannte Materialparameter, die ebenfalls als Signalkenngröße bei der Signalbildung für die Garnstärke berücksichtigt werden. Diese Materialparameter werden manuell über eine Tastatur oder eine andersartige Einstellvorrichtung 71 der Eingabevorrichtung 70 eingegeben, wozu der Speicher pro Spinnstelle jeweils einen separaten Speicher aufweist, denen die Eingabevorrichtung 70 jeweils wahlweise zugeordnet werden kann. Hierzu ist beispielsweise eine Zahlentastatur vorgesehen, mit deren Hilfe die jeweils gewünschte Spinnstelle eingestellt werden kann.

Ausgangspunkt für die Ermittlung der Aufwindespannung, die ein Maß für die Wicklungshärte der Spule 61 darstellt, sind die Drehzahl für die Abzugswalze 50 (Sensor 52) und die Drehzahl der Spulwalze 60 (Sensor 64). Die über die Signalerfassung SE1 gewonnenen Signale werden zu einem Quotienten Q1 aus Geschwindigkeit der Spulwalze 60 zu Geschwindigkeit der Abzugswalze 50 verarbeitet. Die Signalkenngröße SK1 für diesen Quotienten bildet die Aufwindespannung.

Ausgangspunkt für die Ermittlung der Garndrehung ist die Erfassung der Rotordrehzahl (Sensor 42) und der Drehzahl der Abzugswalze 50 (Sensor 52) in der Signalerfassung SE3. Über die Quotientenbildung Q2 von Rotorgeschwindigkeit zu Geschwindigkeit der Abzugswalze 50 wird eine Signalkenngröße SK3 ermittelt, die die Garndrehung repräsentiert.

Mit erster Inbetriebnahme der OE-Spinnmaschine werden die Signalkenngrößen für Garnstärke SK2 , Aufwindespannung SK1 und Garndrehung SK3 ermittelt. Um die Einflußfaktoren auf diese Signale weiter zu minimieren, werden dazu entsprechende Korrekturwerte ermittelt. Die Korrekturwerte ergeben sich durch Referenzverfahren, indem die zu späteren, beliebigen Zeitpunkten ermittelte Garnstärke, Aufwindespannung und Garndrehung mit den jeweiligen Größen, die dem Zustand erster Inbetriebnahme für den bestimmten Spulendurchmesser zugrundegelegen haben, verglichen werden und Abweichungen als Korrekturfaktoren für die Garnlänge bei der Ermittlung des tatsächlichen Spulendurchmessers zugrundegelegt werden. Die über Referenzverfahren gewonnenen Korrekturwerte der Aufwindespannung KF1, der Garnstärke KF2 und der Garndrehung KF3 werden verknüpft zur Ermittlung der Garnlänge SK-GL. Unter Berücksichtigung möglicher Produktionsunterbrechungen an einer Spinnstelle ist die erzeugte Garnlänge zu ermitteln.

Die Signalkenngröße SK-GL, für die Garnlänge wird im Referenzverfahren bezüglich der Bildung eines Korrekturfaktors überprüft. Bei Bildung eines Korrekturfaktors zur Garnlänge KF-GL wird dieser berücksichtigt bei der nachfolgenden Ermittlung des Spulendurchmessers.

Der so korrigierbare Spulendurchmesser wird als Signalkenngröße SK-SD für die Steuerung S des zeitpunktgerechten Spulenwechsels oder die Steuerung S einer Fadenaufnahmevorrichtung 66 (Fig. 2) gegenüber der Spulenoberfläche verwendet, wobei die Spulen-Sollgröße für den Spulenwechsel durch die Einstellvorrichtung 73 über eine Leitung 73 eingegeben wird.

Eine derartige Fadenaufnahmevorrichtung 66 ist in Figur 2 gestrichelt dargestellt und ist üblicherweise als Saugdüse ausgebildet, die auf einer Wartungsvorrichtung angeordnt ist, die längs der Spinnmaschine verfahrbar ist. Die Saugdüse ist schwenkbar gelagert und aus einer Ruhestellung, in welcher sie von der Spule 61 weggeschwenkt ist, in eine Arbeitsstellung schwenkbar, in welcher ihre Mündung in einem vorgegebenen Abstand von der Umfangsfläche der Spule 61 angeordnet ist, um nach einem Fadenbruch bei gleichzeitiger Rückdrehung der Spule 61 das auf der Spule 61 befindliche Fadenende anzusaugen. Ist der Abstand zu groß, so ist die an der Spulenoberfläche wirksame Saugkraft zu schwach, um den Faden G aufzunehmen; ist der Abstand dagegen zu gering, so stößt die Mündung der Saugdüse zumindest teilweise an die Lagen der Spule 61, so daß die Gefahr besteht, daß diese Lagen oder der aufgewickelte Faden G beschädigt werden bzw. wird. Die Saugdüse der Fadenaufnahmevorrichtung 66 ist über ein Koppelgehäuse 67 mit einem Antrieb 68 verbunden, der die Saugdüse in eine definierte Stellung gegenüber der Spule 61 bringen kann. Beispielsweise sind dem Antrieb 68 ein Anschlag und eine Rutschkupplung (nicht gezeigt) zugeordnet, wobei der Anschlag von der Steuervorrichtung 7 über eine Leitung 69 entsprechend der gegenwärtigen Spulengröße eingestellt wird. Die Saugdüse ist zu diesem Zweck auch an ihrem der Saugluftquelle zugewandten Ende entsprechend über ein schwenkbares Zwischenrohrstück beweglich gelagert.

Wird ein Spiel im konstanten Abstand bei der Positionierung der Fadenaufnahmevorrichtung 66 durch von Zeit zu Zeit durchgeführte Kontrollen gegenüber der Spulenoberfläche festgestellt, so kann dieses Spiel in der Abstandspositionierung durch manuelle Eingabe eines Korrekturwertes über die Tastatur (Einstellvorrichtung 72, Leitung 74a) direkt gegenüber der Steuerung korrigiert werden.

Das Verfahren und/oder die Vorrichtung kann bzw. können im Rahmen der vorliegenden Erfindung in vielfältiger Weise abgewandelt werden, z.B. durch Austausch einzelner Merkmale durch Äquivalente oder durch andere Kombinationen. So ist es beispielweise möglich, die Einstellvorrichtung 71, 72 und 73 auf verschiedene, an räumlich unterschiedlichen Stellen angeordnete und/oder abweichend voneinander ausgebildete Eingabevorrichtungen 70 zu verteilen. Auch können die Eingabevorrichtungen zur Eingabe von digital auswählbaren Ziffern oder als Drehknöpfe zur Eingabe von Analogwerten ausgebildet sein.

Wie oben bereits dargelegt, ist die Erfindung nicht auf Spinnmaschienen mit mechanischer Drallerteilung beschränkt. Sie kann vielmehr auf allen Spinnmaschinen Anwendung finden, auf denen ein Faserband B zu einem Faden G versponnen wird. Eine solche Spinnmaschine ist z.B. auch eine Umwinde-Spinnmaschine, auf welcher ein Kerngarn erzeugt wird, um welches ein Umwindegarn geschlungen wird. Es versteht sich von selbst, daß hierbei die Stärke des Umwindegarns, die Anzahl von Umwindungen pro Längeneinheit sowie die Spannung, mit welcher der Umwindefaden um das Kerngarn geschlagen wird, zu berücksichtigen sind. Hierzu müssen entsprechende Sensoren und/oder Einstellvorrichtungen vorgesehen werden.

Wenn das Spinnelement, z.B. ein Spinnrotor 4, Drehung erhält, die es dann an den entstehenden Faden G weitergibt, so läßt sich die Garndrehung sehr leicht direkt aus der Drehzahl des Spinnelementes ermitteln. Bei einem Spinnrotor 4 ist die Anzahl Drehungen direkt durch die Rotordrehzahl vorgegeben. Bei einem Friktionsspinnelement ist bei der Berechnung der Garndrehung das Verhältnis zwischen dem Durchmesser des angetriebenen Friktionsspinnelementes und des Fadens G zu berücksichtigen. In einem solchen Fall ist bei der Errechnung des Quotienten aus Drehzahl des Spinnelementes und der Abzugsgeschwindigketi somit auch noch das angesprochende Durchmesserverhältnis in Betracht zu ziehen. Mit anderen Worten ausgedrückt heißt dies, daß bei Drehungsübertragung vom Umfang des Spinnelemtnes auf den hierauf abrollenden, in der Bildung befindlichen Faden für die Ermittlung der Garndrehung pro Längeneinheit das Drehungsübertragungsverhältnis zu berücksichtigen ist.

Wie oben bereits erwähnt, kann das Verfahren auch bei Spinnmaschinen Anwendung finden, in welchem der Faden seinen Drall auf pneutischem Weg erhält. Eine derartige Spinnvorrichtung wird in Figur 3 gezeigt. Als Speisevorrichtung 8 dient hierbei ein Streckwerk, das mit seinen Walzenpaaren 80, 81 und 82 das zugeführte Faserband B zu einem Faserbändchen verzieht, das im Spinnelement 9 zu einem Faden G versponnen wird.

Das Spinnelement 9 besteht beim gezeigten Ausführungsbeispiel aus einer ersten Düse, einer Injektordüse 90, und einer ihr unter Belassung eines Spaltes 91 nachgeschalteten Dralldüse 92. Die Injektordüse 90 und die Dralldüse 92 weisen jeweils Druckluftzuführöffnungen 900 bzw. 920 auf, die von einem die Injektordüse 90 bzw. die Dralldüse 92 umgebenden Ringkanal 901 bzw. 921 ausgehen und im wesentlichen tangential mit axialer Komponente in die Axialbohrungen 902 bzw. 922 der Injektordüse 90 bzw. der Dralldüse 92 einmünden. Die beiden Ringkanäle 901 und 921 stehen über zwei.

Leitungen 903 und 923 mit einer gemeinsamen Leitung 93 und über diese mit einer gemeinsamen Überdruckquelle 94 in Verbindung. An die Leitung 93 ist ein Manometer 95 angeschlossen, das über eine Leitung 96 steuermäßig mit der Steuervorrichtung 7 verbunden ist.

Mit der Steuervorrichtung 7 stehen ferner über Leitungen 84 und 86 zwei Sensoren 83 und 85 in Verbindung, die jeweils eine Walze des am Austritt bzw. des am Eintritt des Streckwerks 8 befindlichen Walzenpaares 82 bzw. 80 abtasten. Ferner stehen über Leitungen 26, 53 und 65 Sensoren 25, 52 und 64 in Verbindung, die - wie am Beispiel der Fig. 2 erläutert - das Faserband B, die Abzugswalze 50 und die Spulwalze 60 abtasten.

Mit der Steuervorrichtung 7 steht außerdem über Leitungen 74, 74a, 74b, 74c eine Eingabevorrichtung 70 in steuermäßiger Verbindung, die eine Einstellvorrichtung 71 (Leitung 74b) zum Einstellen des verarbeiteten Materials, eine Einstellvorrichtung 72 (Leitung 74a) zum Einstellen eines Korrekturfaktors für den die Mechanik der Fadenaufnahmevorrichtung 66 (siehe Fig. 2) beeinflussenden Verschleiß, eine Einstellvorrichtung 73 (Leitung 74) zum Einstellen des gewünschten Soll-Spulendurchmesser für die volle Spule 61 und eine Einstellvorrichtung 76 (Leitung 74c) zum Einstellen eines Korrekturfaktors zur Berücksichtigung der Geometrie des aus der Injektordüse 90 und der Dralldüse 92 bestehenden Spinnelementes 9.

Das Manometer 92 mißt den Überdruck, der in der Leitung 93 herrscht und damit in der Druckluftzuführöffnung 900 bzw. 920 anliegt, die seitlich in die Fadenbildungszone einmündet. Die Fadenbildungszone wird bei der beschriebenen Vorrichtung durch die beiden Axialbohrungen 902 und 922 der Injektordüse 90 und der Dralldüse 92 gebildet. Das Manometer 95 erfaßt somit den am Spinnelement 9 anliegenden Überdruck und gibt ein entsprechendes Signal an die Steuervorrichtung 7 ab. Dieser die Höhe des wirksamen Überdruckes feststellender Signalgeber (Manometer 95) kann - wie gezeigt - der Leitung 93 oder der Überdruckquelle 94 direkt zugeordnet sein.

Für die Ermittlung des tatsächlichen Spulendurchmessers werden der Steuervorrichtung 7 fortlaufend - außer den von den Sensoren 25, 85, 83, 52 und 64 stammenden Signalen - vom Manometer 95 Signale zugeleitet, die mit einem in der Steuervorrichtung 7 als Referenzwert registrierten Wert verglichen werden. Weicht das vom Manometer 95 stammende Signal vom Sollwert ab, so wird ein entsprechender Korrekturfaktor zu Berichtigung des Wertes für den Spulendurchmesser gebildet.

Aus den von den Sensoren 85 und 83 stammenden Signalen wird der Verzug des Faserbandes B errechnet, der durch das vom Sensor 52 stammende Signal korrigiert werden kann.

Die Referenzwerte, für deren Einstellung lediglich die Einstellvorrichtung 73 in der Eingabevorrichtung 70 gezeigt ist, werden alle in der Eingabevorrichtung 70 mittels zusätzlicher Einstellvorrichtungen eingestellt, wobei die Eingabevorrichtung 70 oder ein Teil von ihr integrierter Bestandteil der Steuervorrichtung 7 sein kann.

Wird das Spinnelement 9 ausgewechselt - entweder komplett oder lediglich die Injektordüse 90 oder die Dralldüse 92 - gegen ein Spinnelement anderer Geometrie hinsichtlich Dimensionierung und/oder Anordnung oder Orientierung der Druckluftzuführöffnungen 900 und/oder 920, so ändert sich naturgemäß auch die Auswirkung der Druckluft auf den Faden G, und es ergibt sich eine andere Drehungserteilung. Dies muß für die Errechnung der Spulengröße berücksichtigt werden, da hierdurch die Garnhärte und damit auch der Garnquerschnitt geändert wird.

Durch Versuche wird somit für jedes in Frage kommende Spinnelement 9 dieser Einfluß ermittelt und in Form eines Korrekturfaktors festgehalten, der entweder in der Steuervorrichtung 7 gespeichert werden kann zum späteren Abrufen mittels der Einstellvorrichtung 76 oder in einer Tabelle eingetragen wird, der er bei Bedarf zur Eingabe in die Eingabevorrichtung 80 (Einstellvorrichtung 76) entnommen werden kann.

Bei konischen Spulen 61 wird als Referenzwert der Wert einer bestimmten Mantellinie herangezogen. Prinzipiell kann hierfür jede beliebige Mantellinie herangezogen werden, doch hat es sich als zweckdienlich erwiesen, bei Spulen 61, die über ihren Außenumfang angetrieben werden, den Durchmesser des Längenbereiches als Referenz zu wählen, an welchem der Antrieb erfolgt.

Da die das Fasermaterial fördernden Walzen oder die sie antreibenden Walzen einem Verschleiß unterliegen, treten mit der Zeit Abweichungen zwischen dem gewünschten Sollwert für den Spuendurchmesser und dem tatsächlichen Spulendurchmesser aauf. Um diese Abweichungen in akzeptablen Grenzen zu halten, wird von Zeit zu Zeit, am besten in vorbestimmten Zeitabständen, überprüft, ob Abweichungen auftreten und wie groß diese sind. Gegebenenfalls ist ein Korrketurfaktor mittels einer nicht gezeigten Einstellvorrichtung der Eingabevorrichtung 70 einzugeben.

Prinzipiell ist für die Festlegung von Sollwerten jeder beliebige Spulendurchmesser geeinget. Da jedoch die Streuungen geringer sind, wenn eine größere Garnlänge gewählt wird, ist es besonders zweckmäßig, für die Festlegung der einer bestimmenden Garnlänge zuzuordnenden Spulengröße die volle Spule 61 heranzuziehen.

## Patentansprüche

1. Verfahren zum Ermitteln des Durchmessers einer Spule (61) an einer Spinnstelle (1, 9) einer Spinnmaschine, bei welcher der Spinnstelle (1, 9) ein Faserband (B) bekannter Stärke mit einer bestimmten Geschwindigkeit zugeführt, dort zu einem Faden versponnen und sodann von dort mit einer zur Bandzuführgeschwindigkeit in einem definierten Verhältnis stehenden Abzugsgeschwindigkeit abgezogen und mit einer hierauf abgestimmten Aufwindegeschwindigkeit auf der Spule (61) aufgewickelt wird, dadurch gekennzeichnet, daß
- unter vorgegebenen Bedingungen (Garnstärke, Aufwindespannung) empirisch die einem bestimmten Spulendurchmesser entsprechende Garnlänge ermittelt wird,
- unter Berücksichtigung möglicher Produktionsunterbrechungen an dieser Spinnstelle (1, 9) die erzeugte Garnlänge gemessen wird,
- aus dem Produkt der Bandstärke mit dem Quotienten aus Bandzuführgeschwindigkeit und Fadenabzugsgeschwindigkeit die Garnstärke ermittelt wird,
- daß aus dem Quotienten aus der Aufwindegeschwindigkeit und der Abzugsgeschwindigkeit eine Kenngröße für Aufwindespannung ermittelt wird
- daß nachfolgend die ermittelte Garnstärke und die ermittelte Aufwindespannung mit der Garnstärke und der Aufwindespannung, die der empirischen Garnlängenermittlung für den bestimmten Spulendurchmesser zugrundegelegen haben, verglichen und eine sich ergebende Abweichung als Korrekturfaktor (KF1, KF2, KF3) für die Garnlänge bei der Ermittlung des tatsächlichen Spulendurchmessers zugrundegelegt wird.

2. Verfahren nach Anspruch 1, dadurch gekennzeichnet, daß bei konischen Spulen ein auf eine bestimmte Mantellinie bezogener Spulendurchmesser als Referenz zugrundegelegt wird.

3. Verfahren nach Anspruch 1 oder 2, dadurch gekennzeichnet, daß in vorgegebenen Zeitabständen die tatsächliche Garnlänge für einen bestimmten Spulendurchmesser überprüft und bei Abweichung der tatsächlichen Garnlänge von der unter Berücksichtigung des Korrekturfaktors (KF1, KF2, KF3) zu erwartenden theoretischen Garnlänge der Korrekturfaktor (KF1, KF2, KF3) berichtigt wird.

4. Verfahren nach einem oder mehreren der Ansprüche 1 bis 3, dadurch gekennzeichnet, daß als bestimmter Spulendurchmesser der gewünschte Durchmesser der voll bewickelten Spule (61) gewählt wird.

5. Verfahren nach einem oder mehreren der Ansprüche 1 bis 4, dadurch gekennzeichnet, daß aus dem Quotienten aus Drehzahl des Spinnelementes und Abzugsgeschwindigkeit die Drehung des Garnes pro Längeneinheit ermittelt und die Abweichung von einem vorgegebenen Referenzwert als Korrekturfaktor bei der Ermittlung des tatsächlichen Spulendurchmessers berücksichtigt wird.

6. Verfahren nach Anspruch 5, dadurch gekennzeichnet, daß bei Drehungsübertragung vom Umfang des rotierenden Spinnelementes auf den hierauf abrollenden, in der Bildung befindlichen Faden für die Ermittlung der Drehung des Fadens pro Längeneinheit das Drehungsübertragungsverhältnis zwischen Spinnelement und Faden berücksichtigt wird.

7. Verfahren nach einem oder mehreren der Ansprüche 1 bis 4, bei welchem die Garndrehung pneumatisch erzeugt wird, dadurch gekennzeichnet, daß der die Garndrehung bewirkende, im Spinnelement (1, 9) wirkende Überdruck gemessen und die Abweichung von einem vorgegebenen Referenzwert als Korrekturfaktor bei der Ermittlung des tatsächlichen Spulendurchmessers berücksichtigt wird.

8. Verfahren nach Anspruch 7, dadurch gekennzeichnet, daß bei Austausch des Spinnelementes (1, 9) gegen ein solches mit anderer Geometrie die geometrische Abweichung von einer vorgegebenen Geometrie des Spinnelementes (1, 9) als Korrekturfaktor (KF1, KF2, KF3) bei der Ermittlung des tatsächlichen Spulendurchmessers berücksichtigt wird.

9. Verfahren nach einem oder mehreren der Ansprüche 1 bis 8, dadurch gekennzeichnet, daß sich im Spulendurchmesser auswirkende Fasermaterialeigenschaften als Korrekturfaktor für die Ermittlung des tatsächlichen Spulendurchmessers berücksichtigt werden.

10. Verfahren nach einem oder mehreren der Ansprüche 1 bis 9, dadurch gekennzeichnet, daß in Abhängigkeit vom Erreichen eines vorgegebenen, unter Berücksichtigung der Korrekturfaktoren (KF1, KF2, KF3) ermittelten Spulendurchmessers ein Signal zum Einleiten eines Spulenwechsels ausgelöst wird.

11. Verfahren nach einem oder mehreren der Ansprüche 1 bis 10, dadurch gekennzeichnet, daß zur Behebung eines Fadenbruches der ermittelte Spulendurchmesser dem Antrieb einer Fadenaufnahmevorrichtung als Signalkenngröße zur Ermittlung eines Stellwertes zugeführt und die Fadenaufnahmevorrichtung in einen definierten Abstand zur Mantelfläche der im Aufbau befindlichen Spule gebracht werden.

12. Verfahren nach Anspruch 11, dadurch gekennzeichnet, daß an den einzelnen Spinnstellen (1, 9) auftretende, sich im Abstand der Fadenaufnahmevorrichtung (6) zur Mantelfläche der Spule auswirkendes Spiel als Korrekturfaktor (KF1, KF2, KF3) berücksichtigt wird.

13. Verfahren nach Anspruch 11 oder 12, dadurch gekennzeichnet, daß das an den einzelnen Spinnstellen (1, 9) auftretende, sich im Abstand der Fadenaufnahmevorrichtung (6) zur Mantelfläche auswirkende Spiel in vorgegebenen Zeitabständen überprüft und bei Veränderung dieses Spiels der entsprechende Korrekturfaktor (KF1, KF2, KF3) berichtigt werden.

14. Vorrichtung zum Ermitteln des Durchmessers einer Spule (61) an einer Spinnstelle (1, 9) einer Spinnmaschine, mit je einem Spinnelement, je einer steuerbaren Bandzuführvorrichtung (2, 8) zur Zuführung eines Faserbandes (B), je einer steuerbaren Abzugsvorrichtung (5) und je einer steuerbaren Aufwindevorrichtung (6) pro Spinnstelle (1, 9), zur Durchführung des Verfahrens nach einem oder mehreren der Ansprüche 1 bis 13, dadurch gekennzeichnet, daß der Bandzuführvorrichtung (2,8), der Abzugsvorrichtung (5) und der Aufwindevorrichtung (6) je eine deren Drehgeschwindigkeit ermittelnde Drehzahlaufnahmevorrichtung (23, 85, 83, 52, 64) zugeordnet ist, die mit einer gemeinsamen Steuervorrichtung (7) steuermäßig verbunden sind, in die die einem bestimmten Spulendurchmesser entsprechende Garnlänge eingebbar ist, welche in Form von Korrekturfaktoren, die aufgrund der ermittelten Drehzahlen von Bandzuführvorrichtung (2,8), Abzugsvorrichtung (5) und Aufwindevorrichtung (6) errechnet werden, korrigierbar ist.

15. Vorrichtung nach Anspruch 14, dadurch gekennzeichnet, daß dem Spinnelement (4, 3) oder seinem Antrieb ein dessen Drehzahl messendes Meßelement (42) zugeordnet oder zustellbar ist, das mit der Steuervorrichtung (7) zur Erzeugung eines Korrekturfaktors steuermäßig verbunden ist.

16. Vorrichtung nach Anspruch 14, dadurch gekennzeichnet, daß das Spinnelement (9) mindestens eine seitlich in eine Fadenbildungszone, aus welcher der sich bildende Faden (G) axial abgezogen wird, einmündende Druckluftzuführöffnung (900, 920) aufweist und einer in dieser mindestens einen Druckluftzuführöffnung (900, 920) endenden Druckluftleitung (93) oder einer die Druckluft erzeugenden Druckluftquelle (94) ein die Höhe des Überdruckes feststellender Signalgeber (95) zugeordnet ist, der mit der Steuervorrichtung (7) zur Erzeugung eines Korrekturfaktors steuermäßig verbunden ist.

17. Vorrichtung nach einem oder mehreren der Ansprüche 14 bis 16, dadurch gekennzeichnet, daß die Steuervorrichtung (7) steuermäßig mit einer Spulenwechselvorrichtung in Verbindung steht.

18. Vorrichtung nach einem oder mehreren der Ansprüche 14 bis 17, dadurch gekennzeichnet, daß die Steuervorrichtung (7) steuermäßig mit einem Antrieb (68) für eine Fadenaufnahmevorrichtung (66) verbunden ist, durch welchen diese in einen definierten Abstand zur jeweiligen Mantelfläche der im Aufbau befindlichen Spule (61) bringbar ist.

19. Vorrichtung nach einem oder mehreren der Ansprüche 14 bis 18, dadurch gekennzeichnet, daß der Steuervorrichtung (7) eine Eingabevorrichtung (70) für die manuelle Eingabe von Korrekturfaktoren zugeordnet ist.

20. Vorrichtung nach Anspruch 19, dadurch gekennzeichnet, daß die Eingabevorrichtung (70) unterteilt ist in mehrere Teil-Eingabevorrichtungen, von denen eine der Eingabe von sich auf den Spulendurchmesser auswirkenden Fasermaterialeigenschaften und eine andere der Eingabe eines sich auf die Zustellung einer Fadenaufnahmevorrichtung (66) zur Spule (61) auswirkenden Spiels an der jeweiligen Spinnstelle dient.

21. Vorrichtung nach einem oder mehreren der Ansprüche 14 bis 20, dadurch gekennzeichnet, daß die Steuervorrichtung (7) pro Spinnstelle jeweils einen separaten Speicher aufweist, denen die Eingabevorrichtung (70) jeweils wahlweise zugeordnet werden kann.

## Claims

1. Process for determining the diameter of a bobbin (61) at a spinning point (1, 9) of a spinning machine, in which spinning machine a sliver (B) of known thickness is supplied to the spinning point (1, 9) at a certain speed, is spun into a thread there and is then drawn off from there at a draw-off speed which is in a defined ratio to the sliver supply speed and is wound onto the bobbin (61) at a wind-on speed matched to the draw-off speed, characterized in that
- the yarn length corresponding to a certain bobbin diameter is determined empirically under predetermined conditions (yarn thickness, wind-on tension),
- the yarn length produced is measured taking into account possible interruptions in production at this spinning point (1, 9),
- the yarn thickness is determined from the product of the sliver thickness and the quotient of sliver supply speed and thread draw-off speed,
- in that a parameter for wind-on tension is determined from the quotient of the wind-on speed and the draw-off speed,
- in that subsequently the determined yarn thickness and the determined wind-on tension are compared with the yarn thickness and the wind-on tension which formed the basis of the empirical yarn length determination for the certain bobbin diameter and any deviation which is produced forms the basis as the correction factor (KF1, KF2, KF3) for the yarn length in determining the actual bobbin diameter.

2. Process according to Claim 1, characterized in that in the case of conical bobbins a bobbin diameter related to a certain generatrix forms the basis as a reference.

3. Process according to Claim 1 or 2, characterized in that at predetermined intervals in time the actual yarn length for a certain bobbin diameter is checked and in the event of a deviation of the actual yarn length from the theoretical yarn length to be expected, taking into account the correction factor (KF1, KF2, KF3), the correction factor (KF1, KF2, KF3) is corrected.

4. Process according to one or more of Claims 1 to 3, characterized in that the desired diameter of the bobbin (61) once it is full is chosen as the given bobbin diameter.

5. Process according to one or more of Claims 1 to 4, characterized in that the rotation of the yarn per unit of length is determined from the quotient of speed of the spinning element and draw-off speed and the deviation from a predetermined reference value is taken into account as a correction factor in determining the actual bobbin diameter.

6. Process according to Claim 5, characterized in that in the transmission of rotation from the periphery of the rotating spinning element to the thread which rolls thereon and is being formed the ratio of transmission of rotation between the spinning element and thread is taken into account for determining the rotation of the thread per unit of length.

7. Process according to one or more of Claims 1 to 4, in which the rotation of the yarn is produced pneumatically, characterized in that the excess pressure which brings about rotation of the yarn and acts in the spinning element (1, 9) is measured and the deviation from a predetermined reference value is taken into account as a correction factor in determining the actual bobbin diameter.

8. Process according to Claim 7, characterized in that when the spinning element (1, 9) is replaced by another of a different geometry the geometrical deviation from a predetermined geometry of the spinning element (1, 9) is taken into account as a correction factor (KF1, KF2, KF3) in determining the actual bobbin diameter.

9. Process according to one or more of Claims 1 to 8, characterized in that fibre material properties having an effect on the bobbin diameter are taken into account as a correction factor for determining the actual bobbin diameter.

10. Process according to one or more of Claims 1 to 9, characterized in that a signal for the initiation of a bobbin change is triggered in dependence on reaching a predetermined bobbin diameter determined by taking into account the correction factors (KF1, KF2, KF3).

11. Process according to one or more of Claims 1 to 10, characterized in that to eliminate a thread breakage the determined bobbin diameter is supplied to the drive of a thread-receiving apparatus as a signal parameter for determining an adjustment value and the thread-receiving apparatus is brought to a defined spacing from the outer surface of the bobbin being constructed.

12. Process according to Claim 11, characterized in that play which occurs at the individual spinning points (1, 9) and which acts in the spacing between the thread-receiving apparatus (6) and the outer surface of the bobbin is taken into account as a correction factor (KF1, KF2, KF3).

13. Process according to Claim 11 or 12, characterized in that the play which occurs at the individual spinning points (1, 9) and which acts in the spacing between the thread-receiving apparatus (6) and the outer surface is checked at predetermined intervals in time and in the event of an alteration in this play the appropriate correction factor (KF1, KF2, KF3) is corrected.

14. Apparatus for determining the diameter of a bobbin (61) at a spinning point (1, 9) of a spinning machine, having a respective spinning element, a respective controllable sliver-supply apparatus (2, 8) for supplying a sliver (B), a respective controllable draw-off apparatus (5) and a respective controllable wind-on apparatus (6) for each spinning point (1, 9), for carrying out the process according to one or more of Claims 1 to 13, characterized in that there is associated with the sliver-supply apparatus (2, 8), the draw-off apparatus (5) and the wind-on apparatus (6) respectively a speed pick-up apparatus (23, 85, 83, 52, 64) which determines the speed of rotation thereof and which is in control connection with a common control apparatus (7) into which there can be input the yarn length which corresponds to a certain bobbin diameter and which is correctable in the form of correction factors which are calculated on the basis of the determined speeds of sliver-supply apparatus (2, 8), draw-off apparatus (5) and wind-on apparatus (6).

15. Apparatus according to Claim 14, characterized in that there is associated with or can be advanced to the spinning element (4, 3) or its drive a measuring element (42) which measures the speed thereof and is in control connection with the control apparatus (7) for producing a correction factor.

16. Apparatus according to Claim 14, characterized in that the spinning element (9) has at least one compressed-air supply opening (900, 920) which opens laterally into a thread-forming zone from which the thread (G) being formed is drawn off axially and there is associated with a compressed-air line (93) ending in this at least one compressed-air supply opening (900, 920) or with a compressed-air source (94) producing the compressed air a signal transmitter (95) which establishes the level of the excess pressure and is in control connection with the control apparatus (7) for producing a correction factor.

17. Apparatus according to one or more of Claims 14 to 16, characterized in that the control apparatus (7) is in control connection with a bobbin-changing apparatus.

18. Apparatus according to one or more of Claims 14 to 17, characterized in that the control apparatus (7) is in control connection with a drive (68) for a thread-receiving apparatus (66), and as a result of this drive (68) the thread-receiving apparatus (66) can be brought to a defined spacing from the respective outer surface of the bobbin (61) being constructed.

19. Apparatus according to one or more of Claims 14 to 18, characterized in that an input apparatus (70) for manually inputting correction factors is associated with the control apparatus (7).

20. Apparatus according to Claim 19, characterized in that the input apparatus (70) is divided into a plurality of part input apparatus items, of which one serves to input fibre material properties having an effect on the bobbin diameter and another serves to input a play at the respective spinning point which has an effect on the advancing of a thread-receiving apparatus (66) to the bobbin (61).

21. Apparatus according to one or more of Claims 14 to 20, characterized in that the control apparatus (7) has for each spinning point in each case a separate store with which the input apparatus (70) can in each case selectively be associated.

## Revendications

1. Procédé pour déterminer le diamètre d'une bobine (61) à un poste de filage (1, 9) d'une machine à filer où un ruban de fibres (B) d'épaisseur connue est amené à une vitesse déterminée au poste de filage (1, 9), y est transformé en fil qui est ensuite retiré à une vitesse d'extraction bien définie par rapport à la vitesse d'amenée du ruban est est renvidé sur la bobine (61) à une vitesse de bobinage y adapté, caractérisé en ce que
- dans des conditions données (titre de fil, tension de bobinage), la longueur de fil correspondant à un diamètre déterminé de bobine est établie de façon empirique,
- la longueur de fil produite est mesurée à ce poste de filage (1, 9), en tenant compte d'interruptions possibles de la production,
- le titre de fil est déterminé en fonction du produit du titre de ruban avec le quotient de la vitesse d'amenée du ruban et la vitesse d'extraction du fil,
- un paramètre pour la tension de bobinage est établi en fonction du quotient de la vitesse de bobinage et de la vitesse d'extraction,
- par la suite, le titre de fil et la tension de bobinage établis sont comparés avec le titre de fil et la tension de bobinage qui étaient à la base de la détermination empirique de la longueur de fil pour le diamètre déterminé de bobine et qu'un écart éventuel se présentant sert de facteur de correction (KF1, KF2, KF3) pour la longueur du fil lors de la détermination du diamètre réel de la bobine.

2. Procédé selon la revendication 1, caractérisé en ce qu'en cas de bobines coniques un diamètre de bobine rapporté à une génératrice déterminée sert de référence de base.

3. Procédé selon une des revendications 1 ou 2, caractérisé en ce que dans des intervalles de temps donnés la longueur de fil réelle pour un diamètre de bobine déterminé est contrôlée et qu'en cas d'écart de la longueur de fil réelle de la longueur de fil théorique calculée compte tenu du facteur de correction (KF1, KF2, KF3) le facteur de correction (KF1, KF2, KF3) est corrigé.

4. Procédé selon une ou plusieurs des revendications 1 à 3, caractérisé en ce que c'est le diamètre désiré de la bobine (61) complètement renvidée qui est choisi comme diamètre déterminé de bobine..

5. Procédé selon une ou plusieurs des revendications 1 à 4, caractérisé en ce que la torsion du fil par unité de longueur est déterminée en fonction du quotient de la vitesse de l'organe de filage et de la vitesse d'extraction et que l'écart d'une valeur de référence donnée est pris en considération comme facteur de correction lors de la détermination du diamètre réel d'une bobine.

6. Procédé selon la revendication 5, caractérisé en ce que lors de la transmission de la torsion du pourtour de l'organe de filage en rotation au fil en production qui s'y déroule, le rapport de la transmission de la torsion entre l'organe de filage et le fil est pris en considération pour la détermination de la torsion du fil par unité de longueur.

7. Procédé selon une ou plusieurs des revendications 1 à 4 selon lequel la torsion du fil est réalisée de façon pneumatique caractérisé en ce que la surpression agissant dans l'organe (1, 9) de filage et provoquant la torsion du fil est mesurée et que l'écart d'un valeur donnée de référence est pris en considération comme facteur de correction lors de la détermination du diamètre réel de bobine.

8. Procédé selon la revendication 7 caractérisé en ce que lors de l'échange de l'organe (1, 9) de filage contre un autre modèle de géométrie différente, l'écart géométrique d'une géométrie donnée de l'organe (1, 9) de filage est pris en considération comme facteur de correction (KF1, KF2, KF3) lors de la détermination du diamètre réel de bobine.

9. Procédé selon une ou plusieurs des revendications 1 à 8, caractérisé en ce que des propriétés de la matière des fibres influençant le diamètre de bobine sont prises en considération comme facteur de correction pour la détermination du diamètre réel de bobine.

10. Procédé selon une ou plusieurs des revendications 1 à 9, caractérisé en ce qu'en fonction de l'atteinte d'un diamètre de bobine donné, prédéterminé compte tenu des facteurs de correction (KF1, KF2, KF3) un signal enclenchant un changement de bobine est déclenché.

11. Procédé selon une ou plusieurs des revendications 1 à 10, caractérisé en ce que pour remédier à une rupture de fil, le diamètre de bobine détecté est transmis comme paramètre de signal à l'entraînement d'un dispositif récepteur de fil pour la détermination d'une valeur de réglage et que le dispositif récepteur de fil est amené à une distance définie par rapport à la surface latérale de la bobine en cours de constitution.

12. Procédé selon la revendication 11, caractérisé en ce que le jeu s'établissant aux différents postes de filage (1, 9) et intervenant sur la distance du dispositif récepteur de fil (6) par rapport à la surface latérale de la bobine, est pris en considération comme facteur de correction (KF1, KF2, KF3).

13. Procédé selon une des revendications 11 ou 12, caractérisé en ce que le jeu s'établissant aux différents postes de filage (1, 9) et intervenant sur la distance du dispositif récepteur de fil (6) par rapport à la surface latérale de la bobine est contrôlé dans des intervalles de temps donnés et que, en cas de changement de ce jeu, le facteur de correction correspondant (KF1, KF2, KF3) est corrigé.

14. Dispositif pour la détermination du diamètre d'une bobine (61) à un poste de filage (1, 9) d'une machine à filer dont chaque poste de filage (1, 9) comporte un organe de filage, un dispositif commandable (2, 8) d'amenée de ruban pour l'amenée d'un ruban de fibres (B), un dispositif commandable (5) d'extraction et un dispositif commandable (6) de renvidage pour la mise en oeuvre du procédé selon une ou plusieurs des revendications 1 à 13, caractérisé en ce qu'au dispositif (2, 8) d'amenée de ruban, au dispositif (5) d'extraction et au dispositif (6) de renvidage chaque fois un compte-tours (23, 85, 83, 52, 64) est affecté déterminant leurs vitesses et qui sont reliés, avec une liaison de commande, à un dispositif commun de commande dans lequel peut être introduit la longueur de fil correspondant à un diamètre déterminé de bobine et qui peut être corrigée à l'aide de facteurs de correction calculés en raison des vitesses déterminées du dispositif (2, 8) d'amené du ruban, du dispositif (5) d'extraction et du dispositif (6) de bobinage.

15. Dispositif selon la revendication 14, caractérisé en ce que soit à l'organe de filage (4, 3) soit à sa commande un élément de mesure (42) est affecté ou peut être affecté qui est relié, avec une liaison de commande, au dispositif de commande (7) pour l'établissement d'un facteur de correction.

16. Dispositif selon la revendication 14, caractérisé en ce que l'organe de filage (9) comporte au moins un orifice d'alimentation d'air comprimé (900, 920) débouchant latéralement dans une zone de formation de fil de laquelle de fil en production (G) est retiré de façon axiale et qu'un dispositif transmetteur de signal (95) déterminant l'ampleur de la surpression est attribué soit à une conduite d'air comprimé (93) se terminant dans cet orifice d'alimentation d'air comprimé (900, 920), prévu en au moins une unité, soit à une source d'air comprimé (94) produisant l'air comprimé, ce dispositif transmetterur de signal (95) étant relié, avec une liaison de commande, au dispsotif de commande (7) pour l'établissement d'un facteur de correction.

17. Dispositif selon une ou plusieurs des revendications 14 à 16, caractérisé en ce que le dispositif de commande (7) est en liaison de commande avec un dispositif de changement de bobine.

18. Dispositif selon une ou plusieurs des revendications 14 à 17, caractérisé en ce que le dispositif de commande (7) est en liaison de commande avec une commande (68) d'un dispositif récepteur de fil (66) par laquelle il peut être amené à une distance bien définie par rapport à la surface latérale actuelle de la bobine (61) en cours de constitution.

19. Dispositif selon une ou plusieurs des revendications 14 à 18, caractérisé en ce qu'un dispositif d'introduction (70) servant à l'introduction manuelle de facteurs de correction est attribué au dispositif de commande (7).

20. Dispositif selon la revendication 19, caractérisé en ce que le dispositif d'introduction (70) est subdivisé en plusieurs dispositifs d'introduction séparés dont l'un sert à l'introduction de propriétés de la matière de fibres influançant le diamètre de bobine et dont un autre sert à l'introduction d'un jeu intervenant sur l'adjonction d'un dispositif récepteur de fil (66) par rapport à la bobine (61) du poste de filage considéré.

21. Dispositif selon une ou plusieurs des revendications 14 à 20, caractérisé en ce que le dispositif de commande (7) comporte pour chaque poste de filage un mémoire séparé auquel le dispositif d'introduction (70) peut être affecté de façon sélective.
